# FASCICULE DE BREVET EUROPEEN

(11) **EP 1 461 515 B1**
(45) Date de publication et mention de la délivrance du brevet: **27.09.2006**
(21) Numéro de dépôt: 02799087.8
(22) Date de dépôt: 03.12.2002
(51) Int. Cl.: F01N 3/023, F01N 3/029

(54) **PROCEDE DE REGENERATION DE FILTRES A PARTICULES PAR INJECTION DE NITRATE D'AMMONIUM ET DISPOSITIF DE MISE EN OEUVRE**
VERFAHREN ZUM KÜHLEN VON TEILCHENFILTERN DURCH EINSPRITZEN VON AMMONIUMNITRTAT UND VORRICHTUNG DAFÜR
METHOD FOR REGENERATING PARTICULATE FILTERS BY AMMONIUM NITRATE INJECTION AND DEVICE THEREFOR

(30) Priorité: 03.12.2001 FR 0115598
(43) Date de publication de la demande: 29.09.2004
(73) Titulaire: CRMT, 69570 Dardilly (FR)
(72) Inventeur: FAYARD, Jean-Claude, F-69003 Lyon (FR)
(74) Mandataire: Schouller, Jean-Philippe
(86) Numéro de dépôt international: PCT/FR2002/004145
(87) Numéro de publication internationale: WO 2003/048534

(56) Documents cités:
- CA-A- 990 073
- FR-A- 2 549 135
- L.J.HILLENBRAND AND D.A.TRAYSER: "A Concept for Catalyzed Ignition of Diesel Soot" SAE TECHNICAL PAPERS, no. 811236, 1981, pages 1-11, XP008006207

## Description

La présente invention concerne de façon générale le domaine des filtres à particules et de façon plus particulière, un procédé de régénération de filtres à particules.

Plus particulièrement encore, la présente invention concerne un procédé de régénération d'un filtre à particules pour moteur diesel, intégré dans la ligne d'échappement d'un véhicule, basé sur l'utilisation d'une solution aqueuse de nitrate d'ammonium.

En outre, la présente invention vise également un dispositif permettant la mise en oeuvre du présent procédé.

La réduction, des émissions polluantes liées au fonctionnement des moteurs diesel est l'objectif que tous les constructeurs se sont fixés.

Différents systèmes ont déjà été développés afin de réduire le niveau de ces émissions polluantes, en particulier en intégrant sur la ligne d'échappement un filtre à particules. Cependant, un enjeu majeur dans le développement de ces techniques consiste dans la mise au point de solutions pour que les particules de carbone piégées sur le filtre, puissent brûler ou s'oxyder au fur et à mesure qu'elles se déposent et ainsi éviter le colmatage de ce dernier.

Les techniques actuellement utilisées faisant intervenir des filtres à particules sont toutes confrontées au problème majeur de la combustion incomplète des particules une fois retenues sur le filtre. En effet, dans les conditions d'utilisation urbaine, la température des gaz d'échappement atteinte n'est pas suffisamment élevée pour provoquer la combustion complète des particules de carbone et par la-même, limiter significativement le colmatage du filtre.

Sans une assistance chimique, les particules charbonneuses issues de la combustion du gazole dans les moteurs diesel ne commencent à s'oxyder significativement qu'au-dessus de 500°C. Or, ces températures n'étant pratiquement jamais atteintes dans les conditions de roulage urbain, il est nécessaire de faire appel à un procédé chimique pour les éliminer.

Le document FR-A-2 549 135 décrit un procédé pour éliminer la suie produite par un moteur diesel, contenue dans les gaz d'échappement et déposée sur un moyen de filtration. Ce procédé consiste principalement en l'utilisation de chlorure de cuivre pour éliminer les particules charbonneuses. Ce chlorure de cuivre est associé à du nitrate d'ammonium, afin de réduire la température d'allumage des particules de suie et de ralentir le dépôt de d'oxyde de cuivre sur le moyen de filtration. Le chlorure de cuivre et le nitrate d'ammonium, tous les deux sous forme de poudre, sont amenés au niveau du moyen de filtration, en mélange ou séparément, repartis dans l'air comprimé.

Un tel procédé est aujourd'hui obsolète dans la mesure où l'utilisation du chlorure de cuivre est désormais interdite, de par sa toxicité.

De plus, l'utilisation de produit solide ne permet pas d'obtenir le mélange homogène nécessaire pour conduire majoritairement à la combustion des matières charbonneuses.

Pour obtenir l'oxydation de ces particules, d'autres procédés sont actuellement utilisés.

Ainsi, certains systèmes proposent de disposer en amont du filtre à particules, un moyen de catalyse d'oxydation permettant la transformation du monoxyde d'azote NO, contenu dans les gaz d'échappement, en dioxyde d'azote NO₂ à partir de 250 °C. Cette technique, appelée "Continuous Regenerating Trap" (C.R.T.), allie les effets du filtre à particules et du catalyseur d'oxydation du NO.

Ce moyen est constitué par un support catalytique sur lequel est fixé le catalyseur, qui est généralement un métal précieux tels que le platine ou le rhodium. Le NO₂ produit par l'action de ce dernier possède la propriété d'oxyder les particules de carbone à partir de 250 °C. Toutefois le bon fonctionnement du filtre dépend de la température moyenne atteinte et du rapport de particules émises par rapport au NO₂ formé.

Il existe un moyen similaire constituant une variante de ce dernier, dans lequel le catalyseur est fixé directement sur le filtre à particules. Toutefois, seuls certains matériaux constituant le filtre à particules sont aptes à fixer les catalyseurs métalliques. C'est le cas notamment de la cordiérite. Or, des matériaux de ce type sont connus pour être particulièrement sensibles à l'augmentation de température. Il apparaît alors que des augmentations brutales de température qui peuvent se produire dans le filtre à particules lorsqu'il est colmaté, sont susceptibles d'entraîner une détérioration irréversible de ce dernier. Il est alors nécessaire de remplacer le filtre à particules et plus généralement le dispositif d'échappement, ce qui représente un coût tout à fait rédhibitoire.

Sur le même principe que la catalyse par métaux précieux, il a été décrit l'utilisation d'additifs organométalliques, introduits dans le gazole, de manière à ce que la particule de carbone formée lors la combustion de carburant soit imprégnée par ce catalyseur.

Ces additifs sont des alcalins, des alcalinoterreux ou des métaux qui souvent sont utilisés en mélange.

Un premier inconvénient de ces techniques est le coût prohibitif des additifs utilisés.

Un autre inconvénient majeur réside dans le fait qu'il est nécessaire de prévoir un dispositif d'additivation complémentaire.

Un autre inconvénient de ces additifs organométalliques est qu'ils entraînent un risque encore plus important de colmatage du moyen de filtration et donc aux réactions qui en découlent, si les températures atteintes en fonctionnement ne sont pas suffisamment importantes pour le brûler.

Toutefois, aucun ne donne réellement satisfaction, en égard aux résultats obtenus. De plus, la mise en oeuvre de ces procédés conduit à un surcoût de fonctionnement significatif de par les additifs qu'ils nécessitent ou par la teneur en métaux précieux requise au niveau du support.

Il s'est également avéré que la mise en oeuvre de ces différents types de procédés en utilisation urbaine sévère, a été à l'origine d'incidents qui ont conduit à la destruction complète des moyens de filtration. L'expertise a montré qu'avant sa destruction, le moyen de filtration s'est progressivement colmaté modifiant ainsi les conditions motrices en augmentant progressivement les températures d'échappement jusqu'à obtenir la bonne température pour enflammer brutalement toutes les particules déposées, l'augmentation brutale de la température entraînant une destruction de celui-ci soit par choc thermique ou tout simplement à cause du niveau excessif de température atteint.

Dans un tel contexte technique, l'objectif premier de la présente invention est donc de fournir un procédé simple, efficace et peu coûteux de régénération des moyens de filtration contenus dans les lignes d'échappement des véhicules automobiles.

Un autre objectif est de fournir un procédé de régénération évitant tout risque d'accumulation de particules dans le moyen de filtration et donc tout risque de régénération incontrôlée.

Encore un autre objectif de la présente invention est de fournir un procédé n'entraînant pas de surcoût important pour l'utilisateur.

Encore un autre objectif est de fournir un procédé pouvant être mis en oeuvre directement sur le véhicule, mais également par l'utilisation d'un dispositif de régénération indépendant du véhicule.

Enfin un dernier objectif de l'invention est de fournir un dispositif de filtration permettant de mettre en oeuvre le procédé de régénération selon l'invention.

Pour atteindre ces objectifs, la demanderesse a eu le mérite de mettre en évidence qu'une solution aqueuse de nitrate d'ammonium pure ou quasi-pure pouvait être utilisée pour régénérer les moyens de filtration de gaz d'échappement.

C'est ainsi que la présente invention satisfait aux susdits objectifs en proposant tout d'abord un procédé de régénération d'un dispositif de filtration des gaz d'échappement produits par un moteur, ce procédé étant du type de ceux dans lesquels des particules, retenues sur un moyen de filtration dudit dispositif de filtration, sont brûlées grâce à l'action d'un catalyseur de combustion. Ce procédé se caractérise en ce qu'il consiste essentiellement à utiliser une solution aqueuse de nitrate d'ammonium, afin de permettre un mélange intime entre le nitrate et les particules de carbone et provoquer la combustion desdites particules.

Selon une variante, le procédé selon l'invention comprend les étapes suivantes :
- mesurer une température θₘ dans le dispositif de filtration,
- comparer θₘ à une température θᵣ correspondant à la température permettant successivement la vaporisation du solvant et la cristallisation du nitrate d'ammonium,, la fusion des cristaux formés et la combustion des particules de carbone par décomposition du nitrate d'ammonium,
- si θₘ est supérieure ou égale à θᵣ, déclencher une injection de la solution aqueuse de nitrate d'ammonium, par l'intermédiaire d'un moyen d'injection approprié, dans le dispositif de filtration, pendant une durée déterminée, afin d'entraîner la combustion complète des particules retenues sur le moyen de filtration.

Selon une autre variante, le procédé selon l'invention consiste en outre à :
- mesurer une pression Pₘ à l'intérieur du dispositif de filtration, ladite pression Pₘ reflétant le degré d'obstruction du moyen de filtration par les particules,
- mesurer la température θₘ,
- comparer ladite pression Pₘ à une pression Pᵣ de référence correspondant au degré d'obstruction maximal acceptable,
- si Pₘ est supérieure ou égale à la pression Pᵣ, comparer θₘ à θᵣ,
- si θₘ est supérieure ou égale à θᵣ, déclencher l'injection de la solution aqueuse de nitrate d'ammonium.

De façon avantageuse, le procédé selon l'invention comporte une étape préalable, consistant à déclencher une injection de nitrate d'ammonium dans le dispositif de filtration, lorsque la température θₘ est inférieure ou égale à θᵣ, de telle sorte que le nitrate d'ammonium, sous forme aqueuse, vienne imprégner de façon particulièrement homogène, les particules déposées sur le moyen de filtration.

Ainsi, l'injection de nitrate d'ammonium est préférentiellement déclenchée si Pₘ est supérieure ou égale à la pression Pᵣ.

Une alternative consiste dans un procédé mettant en oeuvre un dispositif de régénération de moyens de filtration *ex-situ,* consistant à :
- relier le moyen de filtration audit dispositif de régénération,
- injecter à contre-courant une solution aqueuse de nitrate d'ammonium dans ledit moyen de filtration, de manière à ce que celui-ci vienne imprégner les particules retenues sur le moyen de filtration, et
- générer une veine d'air chaud contre-courant dans ledit moyen de filtration de manière à porter la température à l'intérieur dudit moyen de filtration à une température au moins égale à la température de décomposition du nitrate d'ammonium, afin de déclencher la combustion des particules retenues sur le moyen de filtration et le décollement de ces dernières.

Avantageusement, ce procédé alternatif comprend une étape supplémentaire consistant à réaliser une ou plusieurs injections successives de la solution aqueuse de nitrate d'ammonium à contre-courant, dans le moyen de filtration maintenu à une température au moins égale à la température de décomposition du nitrate d'ammonium.

La solution aqueuse de nitrate d'ammonium utilisée présente une concentration en nitrate d'ammonium, inférieure à 128 g/100 ml, et préférentiellement comprise entre 10 et 100 g/100ml.

Elle peut avantageusement comporter également des sels solubles d'alcalins, d'alcalinoterreux, de métaux sous forme de nitrates, d'acétates ou autres anions à des concentrations inférieures à 10 grammes par litre.

Un autre objet de l'invention concerne un dispositif de filtration permettant la mise en oeuvre du procédé de régénération selon l'invention, qui comporte principalement un moyen de filtration des gaz d'échappement contenu dans une enceinte réactionnelle, dans la trajectoire du flux des gaz d'échappement produits par un moteur et un moyen d'injection de la solution de nitrate d'ammonium relié à ladite enceinte réactionnelle.

De façon avantageuse, ce dispositif comprend également un dispositif électronique commandant le moyen d'injection de la solution de la solution de nitrate d'ammonium.

Préférentiellement, le dispositif comporte également au moins une sonde de température placée à l'intérieur de l'enceinte réactionnelle, apte à mesurer la température θₘ, en son sein et relié au dispositif électronique de commande.

Selon une variante remarquable, il comporte également au moins une sonde de pression, placée à l'intérieur de ladite enceinte, apte à mesurer la pression Pₘ en son sein et relié au dispositif électronique de commande.

Avantageusement, le moyen d'injection de la solution de nitrate d'ammonium comprend principalement un réservoir de ladite solution, relié à une buse d'injection de ladite solution à l'intérieur de l'enceinte réactionnelle, au niveau du moyen de filtration.

Ladite buse d'injection est alimentée d'une part en solution de nitrate d'ammonium par l'intermédiaire d'un premier conduit reliant le réservoir à ladite buse, et d'autre part en air comprimé par l'intermédiaire d'un second conduit reliant la dite buse au moteur.

Selon une autre caractéristique remarquable, les conduits reliant la buse d'injection au réservoir de la solution de nitrate d'ammonium et au moteur sont équipés chacun d'une électrovanne commandée par le dispositif électronique de commande.

Selon encore une autre caractéristique remarquable, le dispositif comporte également un moyen de catalyse de la combustion des particules retenues sur le moyen de filtration.

Avantageusement, ce moyen de catalyse est constitué par un support sur lequel est fixé un catalyseur d'oxydation.

De façon préférentielle, le moyen de filtration dudit dispositif est constitué par au moins un ensemble d'au moins une unité filtrante.

La présente invention sera mieux comprise à la lecture de la description qui suit, faite en référence à la figure unique qui représente, de façon nullement limitative, un exemple de réalisation du dispositif de filtration selon l'invention selon une vue générale schématique, au sein d'un système comprenant un moteur 10 d'un véhicule automobile. Ce moteur 10 est alimenté en combustible à partir d'un réservoir 12, via un conduit d'alimentation 14. Le moteur 10 produit en fonctionnement des gaz d'échappement. Ces gaz sont récupérés par le biais d'un collecteur (non représenté) à la sortie du moteur et sont évacués par l'intermédiaire d'un conduit d'évacuation 16. Ce conduit rejoint une enceinte 18 du dispositif de filtration. Cette enceinte contient un moyen de catalyse 20 et un moyen de filtration 22.

Le moyen de catalyse 20 est préférentiellement un support métallique, se présentant sous forme d'une cartouche, sur lequel est fixé un catalyseur métallique du type catalyseur d'oxydation, tel que le platine.

Ce moyen de filtration 22 est constitué par un ensemble d'unités filtrantes. Ces unités filtrantes sont préférentiellement de forme parallélépipédique rectangle. Leur structure est de type nid d'abeille. Elles sont avantageusement en carbure de silicium. Toutefois, il est possible d'utiliser des unités filtrantes constituées par d'autres métaux ou des céramiques, tel que la cordiérite. Les unités filtrantes sont séparées par un joint, rendant ces dernières indépendantes thermiquement les unes des autres et permettant également leur dilatation. Ce joint peut n'occuper qu'une partie de l'espace interstitiel des unités filtrantes, permettant ainsi la circulation des gaz d'échappement entre elles.

A l'entrée de l'enceinte 18, sont disposées une sonde de température 24 et une sonde de pression 26. Ces sondes ont pour fonction de mesurer la température et la pression à l'entrée de l'enceinte. Les données relatives à ces mesures sont transmises à un dispositif électronique de commande 28 et sont analysées par ce dernier. Ce dispositif est également relié à deux électrovannes 30 et 32, disposées respectivement sur deux conduits 34 et 36.

Le conduit 34 a pour fonction d'alimenter en air comprimé une buse d'injection 38, fixée contre la paroi de l'enceinte 18 et dont une partie fait saillie à l'intérieur de ladite enceinte.

Le conduit 36 relie ladite buse d'injection 38 à un réservoir 40 contenant une solution aqueuse de nitrate d'ammonium. A la sortie du réservoir 40 est disposée une pompe 42, de toute conception convenable, destinée à prélever le nitrate d'ammonium dans le réservoir et de l'envoyer dans le conduit 36.

La capacité du réservoir 40 est choisie en fonction du type de véhicule sur lequel le dispositif selon l'invention est installé. En effet, il ne doit pas être trop encombrant pour pouvoir être installé facilement. Toutefois, il ne doit pas être trop petit pour éviter des remplissages trop réguliers.

Le procédé selon l'invention et le dispositif permettant de la mettre en oeuvre sont basés sur l'injection d'une solution aqueuse de nitrate d'ammonium dans l'enceinte, au niveau du moyen de filtration, afin de brûler de façon optimale les particules de carbone retenues et ceci au cours de l'utilisation du véhicule.

Pour ce faire, la température à l'entrée de l'enceinte 18 est mesurée, grâce à la sonde 24. La valeur de température θₘ mesurée est recueillie par le dispositif électronique 28. Ce dernier va comparer cette valeur θₘ à une valeur de référence θᵣ, correspondant à la température à laquelle le nitrate d'ammonium contenu dans la solution aqueuse entraîne la combustion de ces particules.

Si la température θₘ mesurée est supérieure ou égale à la valeur de référence θᵣ, le dispositif électronique déclenche l'ouverture des électrovannes 30 et 32, afin d'alimenter la buse d'injection 38 en solution de nitrate d'ammonium et en air comprimé. L'air comprimé et la solution de nitrate d'ammonium se mélangent dans la buse d'injection 38. Ce mélange est ensuite pulvérisé sur le moyen de filtration 22.

Lorsque le volume de solution de nitrate d'ammonium, prédéterminé par le dispositif électronique, a été injecté, l'alimentation est coupée par fermeture de l'électrovanne 32.

La solution de nitrate d'ammonium est pulvérisée sous forme d'aérosol sur les unités filtrantes. Etant donnée la température régnant dans l'enceinte, le nitrate d'ammonium cristallise par vaporisation de l'eau utilisée dans la solution comme solvant. Les cristaux de nitrate d'ammonium formés viennent ensuite se disperser sur toute la surface des unités filtrantes, puis fondre à une température de 173 °C en imprégnant de façon optimale les particules de carbone. Ils se décomposent brutalement au-dessus de 210°C pour provoquer l'inflammation instantanée des particules imprégnées de nitrate d'ammonium. Enfin, l'énergie de combustion libérée propage la combustion de proche en proche aux particules voisines.

Le moyen de filtration se retrouve alors dépourvu de dépôts et récupère sa pleine capacité de filtration.

Une variante de ce procédé consiste à mesurer simultanément la température et la pression à l'entrée de l'enceinte 18, grâce à la sonde de température 24 et à la sonde de pression 26. La valeur de pression Pₘ mesurée reflète le degré d'obstruction du moyen de filtration 22 par les particules. En effet, si le moyen de filtration 22 est colmaté, les gaz d'échappement passent plus difficilement et exercent alors une contre-pression. Ainsi, la mesure de la pression Pₘ correspond au meilleur moyen de contrôler le degré de colmatage du moyen de filtration 22. Le dispositif électronique 28 compare la valeur Pₘ mesurée à une valeur de référence Pᵣ, correspondant au degré d'obstruction maximal acceptable du moyen de filtration 22. Si Pₘ est supérieure ou égale à Pᵣ, le dispositif électronique 28 compare θₘ à θᵣ. Si θₘ est supérieure ou égale θᵣ, le dispositif 28 déclenche alors la post-injection de gazole qui conduit à la régénération du moyen de filtration 22. Ce mode opérationnel a pour intérêt de ne déclencher de post-injection que lorsque le moyen de filtration a atteint un degré de colmatage déterminé, ce qui permet de limiter la consommation de solution de nitrate d'ammonium.

Selon un mode de réalisation particulier, le dispositif électronique 28 peut être programmé afin de déclencher une injection de solution de nitrate d'ammonium à froid à intervalle de temps déterminé. Par exemple, une telle injection peut se produire chaque matin au démarrage du véhicule. Cette réalisation présente un intérêt tout particulier dans la mesure où le moyen de filtration étant à une température plus ou moins égale à la température extérieure, la solution de nitrate de d'ammonium demeure sous forme liquide. Elle imprègne alors de façon uniforme les particules de carbone. De plus, étant donné le temps nécessaire à l'enceinte pour atteindre la température θₘ, la solution de nitrate d'ammonium peut imprégner les particules en profondeur. De ce fait, lorsque la température θₘ est atteinte, la combustion des particules s'en trouve optimisée.

De façon avantageuse, le dispositif électronique peut être programmé pour ne déclencher cette injection à froid qu'à la condition qu'un degré de colmatage suffisant ait été détecté, à la fin de la précédente période d'utilisation.

Dans le cas de l'utilisation d'un moyen de filtration confectionné dans un matériau plus fragile que le carbure de silicium, par exemple la cordiérite, Il peut être préférable de programmer le dispositif électronique de telle sorte que la fréquence de régénération soit plus grande. En effet, un degré de colmatage trop important du moyen de filtration risque de provoquer une régénération fortement exothermique, qui peut endommager le moyen de filtration.

Un procédé de régénération alternatif à celui décrit ci-dessus consiste, de façon générale, à utiliser un dispositif de régénération de moyen de filtration *ex-situ.* De façon plus particulière, ce procédé alternatif consiste à :
- relier le moyen de filtration au dispositif de régénération,
- injecter à contre-courant la solution aqueuse de nitrate d'ammonium dans le moyen de filtration, de manière à ce que celui-ci vienne imprégner les particules retenues sur le moyen de filtration, et
- générer une veine d'air chaud contre-courant dans ledit moyen de filtration de manière à porter la température à l'intérieur du moyen de filtration à une température au moins égale à la température de décomposition du nitrate d'ammonium, afin de déclencher la combustion des particules retenues sur le moyen de filtration et le décollement de ces dernières.

Un tel dispositif de régénération est décrit dans le document FR-A-2 787 343.

En référence à la figure unique de ce document, ce dispositif comprend essentiellement :
- des moyens de fourniture d'une veine d'air chaud (27, 26, 22) raccordés à la ligne d'échappement afin de faire circuler la veine d'air à contre-courant à l'amener à traverser le filtre,
- des moyens (29) de recirculation de la veine d'air chaud,
- et un régénérateur (35) apte à provoquer la combustion des particules en suspension dans la veine et à filtrer cette dernière et qui est interposé entre les moyens de fourniture de la veine et ceux assurant sa recirculation.

Le moyen d'injection du nitrate d'ammonium peut être adapté sur le dispositif décrit ci-dessus. En effet, un réservoir, équivalent au réservoir 40 selon l'invention, peut être avantageusement relié à l'injecteur référencé 49 sur la figure unique du document FR-A-2 787 343, par l'intermédiaire d'un conduit. A la sortie de ce réservoir, peut être disposée une pompe, équivalente à la pompe 42 selon l'invention. Le nitrate d'ammonium se propage dans la canalisation jusqu'au dispositif de filtration. Il vient alors imprégner les particules qui se détachent du moyen de filtration sous l'action de la veine d'air chaud. Ces particules rejoignent alors le régénérateur par les moyens de recirculation, dans lequel elles sont brûlées.

Une variante de ce procédé de régénération consiste à récupérer le moyen de filtration après dépôt de la ligne d'échappement du véhicule et à monter le moyen de filtration directement sur le dispositif de régénération. Une telle variante présente comme intérêt de ne pas prévoir une ligne d'échappement présentant un circuit de recirculation de la veine d'air chaud en direction du dispositif de régénération, après passage dans le moyen de filtration. Un autre intérêt est lié à la sécurité. En effet, la veine d'air chaud atteignant des températures relativement importantes (de l'ordre de 500°C), par rayonnement, le véhicule étant à l'arrêt, l'ensemble du filtre à particules peut chauffer exagérément les pièces moteurs ou carrosserie environnantes.

Une fois le filtre monté sur la machine, la température du moyen de filtration est portée à plus de 210 °C par mise en place de la veine d'air chaud à contre courant, de manière à provoquer la combustion de toutes les particules imprégnées de nitrate d'ammonium. Il peut être judicieux de suivre particulièrement la température de sortie de la veine, de manière à pouvoir contrôler la régénération et, le cas échéant, pouvoir ralentir le phénomène en augmentant de façon très importante le débit d'air.

Selon cette dernière variante, il peut être judicieusement prévu une étape préalable d'injection de la solution de nitrate d'ammonium dans le moyen de filtration, avant que celui ne soit monté sur le dispositif de régénération. Une telle étape permet une meilleure imprégnation des particules de carbone par la solution aqueuse de nitrate d'ammonium et donc une meilleure combustion de ces dernières, une fois retenues sur le régénérateur.

Enfin, une ultime évolution de cette variante peut consister à procéder à des ultimes injections successives d'aérosol à une température voisine de 200°C pour finir la régénération du filtre jusqu'à absence de phénomène de combustion.

Dans le cas de la régénération *ex-situ,* l'intérêt de l'utilisation de la solution de nitrate d'ammonium réside principalement dans le fait qu'elle permet de réduire fortement le temps nécessaire à la régénération du moyen de filtration.

La solution aqueuse de nitrate d'ammonium utilisée peut être confectionnée à partir de nitrate d'ammonium de qualité ammonitrate, utilisé comme engrais et disponible à des coûts très intéressants.

Par filtration ou séparation centrifuge, le nitrate d'ammonium est débarrassé des additifs anti-floconnage qu'il contient tel que les carbonates de calcium et de magnésium.

Le nitrate d'ammonium est dissous dans un solvant, qui est préférentiellement de l'eau.

Il est préférable que la concentration en nitrate d'ammonium dans la solution soit inférieure au seuil de saturation de l'eau à 0 °C, soit inférieure à 128 g/100 ml. Préférentiellement, cette concentration sera inférieure à 100 g/100 ml.

La solution peut ne contenir que du nitrate d'ammonium. Toutefois, il peut être judicieusement rajouté des sels solubles d'alcalins, d'alcalinoterreux, de métaux sous forme de nitrates ou d'acétates ou autres anions sans inconvénient dans cette solution aqueuse.

Par exemple un mélange de nitrate de fer, nitrate de calcium et de nitrate de cérium pourra judicieusement être ajouté à la solution de nitrate d'ammonium, chacun de ces constituants ayant une concentration en métal de 1 gramme par litre.

Ces sels sont ajoutés en quantités très réduites de manière à ce que leur concentration total dans la solution de nitrate d'ammoniaque reste inférieure à 10 grammes/ litre.

La composition de la solution est choisie de façon à présenter la meilleure réactivité vis à vis de la température d'oxydation des matières charbonneuses.

### Exemple : Utilisation du procédé selon l'invention sur un bus équipé d'un moteur diesel de 10 litres de cylindré fonctionnant en utilisation urbaine.

La pression de référence Pᵣ, correspondant au degré maximal de colmatage du filtre, auquel la régénération doit s'effectuer, est fixée à 200 mbars.

Pendant la phase démarrage, dès la mise en marche du moteur, une injection de la solution de nitrate d'ammonium a été programmée durant 3 minutes correspondant à une injection de 150 cm³ de la solution de nitrate d'ammonium, qui est une quantité suffisante pour mouiller et imprégner toutes les particules piégées sur le filtre.

La monté en température des gaz d'échappement entraîne d'abord la vaporisation de l'eau contenue dans la solution et une cristallisation du nitrate d'ammonium. Il s'ensuit une dispersion des cristaux de nitrate d'ammonium formés. Ces derniers entrent ensuite en fusion à une température supérieure à 165 °C et se transforment en un liquide très fluide qui présente une excellente mouillabilité avec les particules de carbone retenues sur le filtre. Il se forme alors une pâte homogène de particules de carbone et de nitrate d'ammonium.

Cette pâte homogène s'enflamme d'elle-même au-dessus de 210 °C, qui correspond à la température de décomposition du nitrate d'ammonium, provoquant la combustion, de proche en proche, d'environ 90 % des particules de carbone retenues sur le filtre.

## Revendications

1. Procédé de régénération d'un dispositif de filtration des gaz d'échappement produits par un moteur (10), ce procédé étant du type de ceux dans lesquels des particules, retenues sur un moyen de filtration (22) dudit dispositif de filtration, sont brûlées grâce à l'action d'un catalyseur de combustion, **caractérisé en ce qu'**il consiste essentiellement à utiliser une solution aqueuse de nitrate d'ammonium afin de provoquer la combustion desdites particules.

2. Procédé selon la revendication précédente, **caractérisé en ce qu'**il comprend les étapes suivantes :
- mesurer une température θₘ dans le dispositif de filtration,
- comparer θₘ à une température θᵣ correspondant à la température permettant successivement la vaporisation du solvant et la cristallisation du nitrate d'ammonium, la fusion des cristaux formés et la combustion des particules de carbone par décomposition du nitrate d'ammonium,
- si θₘ est supérieure ou égale à θᵣ, déclencher une injection de la solution aqueuse de nitrate d'ammonium, par l'intermédiaire d'un moyen d'injection approprié, dans le dispositif de filtration, pendant une durée déterminée, afin d'entraîner la combustion complète des particules retenues sur le moyen de filtration (22).

3. Procédé selon la revendication 1, **caractérisé en ce qu'**il consiste également à :
- mesurer une pression Pₘ à l'intérieur du dispositif de filtration, ladite pression Pₘ reflétant le degré d'obstruction du moyen de filtration (22) par les particules,
- mesurer la température θₘ,
- comparer ladite pression Pₘ à une pression Pᵣ de référence correspondant au degré d'obstruction maximal acceptable,
- si Pₘ est supérieure ou égale à la pression Pᵣ, comparer θₘ à θᵣ,
- si θₘ est supérieure ou égale à θᵣ, déclencher l'injection de la solution aqueuse de nitrate d'ammonium.

4. Procédé selon l'une des revendications 2 ou 3, **caractérisé en ce qu'**il comporte une étape préalable, consistant à déclencher une injection de nitrate d'ammonium dans le dispositif de filtration, lorsque la température θₘ est inférieure ou égale à θᵣ, de telle sorte que le nitrate d'ammonium, sous forme aqueuse, vienne imprégner de façon homogène les particules déposées sur le moyen de filtration.

5. Procédé selon la revendication 4, **caractérisé en ce que** ladite injection de nitrate d'ammonium est déclenchée si Pₘ est supérieure ou égale à la pression Pᵣ.

6. Procédé selon la revendication 1, **caractérisé en ce qu'**il consiste à mettre en oeuvre un dispositif de régénération de moyens de filtration *ex-situ,* et comprend les étapes suivantes :
- relier le moyen de filtration (22) à un dispositif de régénération de tels moyens,
- injecter à contre-courant une solution aqueuse de nitrate d'ammonium dans ledit moyen de filtration (22), de manière à ce que celui-ci vienne imprégner les particules retenues sur le moyen de filtration (22), et
- générer une veine d'air chaud contre-courant dans ledit moyen de filtration (22) de manière à porter la température à l'intérieur dudit moyen de filtration à une température au moins égale à la température de décomposition du nitrate d'ammonium, afin de déclencher la combustion des particules retenues sur le moyen de filtration et le décollement de ces dernières.

7. Procédé selon la revendication 6, **caractérisé en ce qu'**il comprend une étape supplémentaire consistant à réaliser une ou plusieurs injections successives de la solution aqueuse de nitrate d'ammonium à contre-courant, dans le moyen de filtration (22) maintenu à une température au moins égale à la température de décomposition du nitrate d'ammonium.

8. Procédé selon l'une des revendications 1 à 7, **caractérisé en ce que** la solution aqueuse de nitrate d'ammonium présente une concentration en nitrate d'ammonium, inférieure à 128 g/100 ml, et préférentiellement comprise entre 10 et 100 g/100 ml.

9. Procédé selon la revendication 8, **caractérisé en ce que** la solution aqueuse de nitrate d'ammonium comporte également des sels solubles d'alcalins, d'alcalinoterreux, de métaux sous forme de nitrates, d'acétates ou autres anions à des concentrations inférieures à 10 grammes par litre.

10. Dispositif de filtration permettant la mise en oeuvre du procédé de régénération selon l'une des revendications 1 à 5, **caractérisé en ce qu'**il comporte principalement un moyen de filtration (22) des gaz d'échappement contenu dans une enceinte réactionnelle (18), dans la trajectoire du flux des gaz d'échappement produits par un moteur (10) et un moyen d'injection de la solution de nitrate d'ammonium relié à ladite enceinte réactionnelle (18).

11. Dispositif selon la revendication 10, **caractérisé en ce qu'**il comprend également un dispositif électronique (28) commandant le moyen d'injection de la solution de nitrate d'ammonium.

12. Dispositif selon la revendication 10 ou 11, **caractérisé en ce qu'**il comporte également au moins une sonde de température (24) placée à l'intérieur de l'enceinte réactionnelle (18), apte à mesurer la température θₘ, en son sein et relié au dispositif électronique de commande (28).

13. Dispositif selon l'une des revendications 10 à 12, **caractérisé en ce qu'**il comporte également au moins une sonde de pression (26), placée à l'intérieur de ladite enceinte (18), apte à mesurer la pression Pₘ en son sein et relié au dispositif électronique de commande (28).

14. Dispositif selon l'une des revendications 10 à 13, **caractérisé en ce que** le moyen d'injection de la solution de nitrate d'ammonium comprend principalement un réservoir de ladite solution (40), relié à une buse d'injection (38) de ladite solution, à l'intérieur de l'enceinte réactionnelle (18), au niveau du moyen de filtration (22).

15. Dispositif de filtration selon la revendication 14, **caractérisé en ce que** ladite buse d'injection (38) est alimentée d'une part en solution de nitrate d'ammonium par l'intermédiaire d'un premier conduit (36) reliant le réservoir (40) à ladite buse (38), et d'autre part en air comprimé par l'intermédiaire d'un second conduit (34) reliant ladite buse (38) au moteur (10).

16. Dispositif selon l'une des revendications 14 ou 15, **caractérisé en ce que** les conduits (36, 34) reliant la buse d'injection (38) respectivement au réservoir (40) de la solution de nitrate d'ammonium et au moteur (10) sont équipés chacun d'une électrovanne (32, 30) commandée par le dispositif électronique de commande (28).

17. Dispositif selon l'une des revendications 10 à 16, **caractérisé en ce qu'**il comporte également un moyen de catalyse (20) de la combustion des particules retenues sur le moyen de filtration.

18. Dispositif salon la revendication 17, **caractérisé en ce que** le moyen de catalyse (20) est constitué par un support sur lequel est fixé un catalyseur d'oxydation.

19. Dispositif selon l'une des revendications 10 à 18, **caractérisé en ce que** le moyen de filtration (22) est constitué par au moins un ensemble d'au moins une unité filtrante.

## Claims

1. A process for regenerating a device for filtering exhaust gases produced by an engine (10), this process being of the type in which particles, retained on a filtration means (22) of said filtration device, are burned through the action of a combustion catalyst, **characterised in that** it consists essentially in using an aqueous solution of ammonium nitrate in order to bring about combustion of said particles.

2. A process according to the preceding claim, **characterised in that** it comprises the following steps:
- measuring a temperature θₘ in the filtration device,
- comparing θₘ with a temperature θᵣ corresponding to the temperature successively allowing vaporisation of the solvent and crystallisation of the ammonium nitrate, fusion of the crystals formed and combustion of the carbon particles by decomposition of the ammonium nitrate,
- if θₘ is greater than or equal to θᵣ, triggering injection of the aqueous ammonium nitrate solution, through the intermediary of a suitable injection means, into the filtration device, for a predetermined period, in order to bring about complete combustion of the particles retained on the filtration means (22).

3. A process according to claim 1, **characterised in that** it also consists in:
- measuring a pressure Pₘ inside the filtration device, said pressure Pₘ reflecting the degree of obstruction of the filtration means (22) by the particles,
- measuring the temperature θₘ,
- comparing said pressure Pₘ with a reference pressure Pᵣ corresponding to the maximum acceptable degree of obstruction,
- if Pₘ is greater than or equal to the pressure Pᵣ, comparing θₘ with θᵣ,
- if θₘ is greater than or equal to θᵣ, triggering injection of the aqueous ammonium nitrate solution.

4. A process according to either one of claims 2 or 3, **characterised in that** it comprises a prior step, consisting in triggering an injection of ammonium nitrate into the filtration device when the temperature θₘ is lower than or equal to θᵣ, in such a way that the ammonium nitrate, in aqueous form, homogeneously impregnates the particles deposited on the filtration means.

5. A process according to claim 4, **characterised in that** said injection of ammonium nitrate is triggered if Pₘ is greater than or equal to the pressure Pᵣ.

6. A process according to claim 1, **characterised in that** it consists in implementing a device for regenerating filtration means *ex situ,* and comprises the following steps:
- connecting the filtration means (22) to a device for regenerating such means,
- counter-currently injecting an aqueous solution of ammonium nitrate into said filtration means (22), in such a way that it impregnates the particles retained on the filtration means (22), and
- generating a counter-current stream of hot air in said filtration means (22) in such a way as to bring the temperature inside said filtration means to a temperature at least equal to the decomposition temperature of the ammonium nitrate, in order to trigger combustion of the particles retained on the filtration means and detachment thereof.

7. A process according to claim 6, **characterised in that** it comprises an additional step consisting in performing one or more successive counter-current injections of the aqueous ammonium nitrate solution into the filtration means (22) held at a temperature at least equal to the decomposition temperature of the ammonium nitrate.

8. A process according to any one of claims 1 to 7, **characterised in that** the aqueous ammonium nitrate solution exhibits a concentration of ammonium nitrate of less than 128 g/100 ml, and preferably between 10 and 100 g/100 ml.

9. A process according to claim 8, **characterised in that** the aqueous ammonium nitrate solution also comprises soluble alkali metal salts, alkaline earth metal salts, salts of metals in the form of nitrates, acetates or other anions in concentrations lower than 10 grams per litre.

10. A filtration device allowing implementation of the regeneration process according to any one of claims 1 to 5, **characterised in that** it principally comprises a filtration means (22) for exhaust gases, contained in a reaction chamber (18) in the flow trajectory of the exhaust gases produced by an engine (10), and an injection means for the ammonium nitrate solution connected to said reaction chamber (18).

11. A device according to claim 10, **characterised in that** it also comprises an electronic device (18) controlling the injection means for the ammonium nitrate solution.

12. A device according to claim 10 or claim 11, **characterised in that** it also comprises at least one temperature probe (24) placed inside the reaction chamber (18), capable of measuring the temperature θₘ within it and connected to the electronic control device (28).

13. A device according to any one of claims 10 to 12, **characterised in that** it also comprises at least one pressure probe (26) placed inside said chamber (18), capable of measuring the pressure Pₘ within it and connected to the electronic control device (28).

14. A device according to any one of claims 10 to 13, **characterised in that** the injection means for the ammonium nitrate solution principally comprises a reservoir of said solution (40) connected to an injection nozzle (30) for said solution, inside the reaction chamber (18) at the level of the filtration means (22).

15. A filtration device according to claim 14, **characterised in that** said injection nozzle (38) is supplied on the one hand with ammonium nitrate solution through the intermediary of a first duct (36) connecting the reservoir (40) to said nozzle (38), and on the other hand with compressed air through the intermediary of a second duct (34) connecting said nozzle (38) to the engine (10).

16. A device according to either one of claims 14 or 15, **characterised in that** the ducts (36, 34) connecting the injection nozzle (38) respectively to the ammonium nitrate solution reservoir (40) and to the engine (10) are each equipped with a solenoid valve (32, 30) controlled by the electronic control device (28).

17. A device according to any one of claims 10 to 16, **characterised in that** it also comprises a means (20) for catalysing combustion of the particles retained on the filtration means.

18. A device according to claim 17, **characterised in that** the catalysis means (20) consists of a support on which an oxidation catalyst is immobilised.

19. A device according to any one of claims 10 to 18, **characterised in that** the filtration means (22) consists of at least one assembly of at least one filtering unit.

## Patentansprüche

1. Verfahren zum Regenerieren einer Vorrichtung zum Filtern der von einem Motor (10) erzeugten Abgase, wobei das Verfahren von dem Typ derjenigen Verfahren ist, bei denen auf einer Filtereinrichtung (22) der Filtervorrichtung zurückgehaltene Partikel infolge der Einwirkung eines Verbrennungskatalysators verbrannt werden,
**dadurch gekennzeichnet,**
**daß** es im wesentlichen darin besteht, eine wässrige Lösung von Ammoniumnitrat zu verwenden, um die Verbrennung der Partikel hervorzurufen.

2. Verfahren nach dem vorherigen Anspruch,
**dadurch gekennzeichnet,**
**daß** es die folgenden Schritte umfaßt:
- Messen einer Temperatur θₘ in der Filtervorrichtung,
- Vergleichen von θₘ mit einer Temperatur θᵣ, die der Temperatur entspricht, welche aufeinanderfolgend die Verdampfung des Lösungsmittels und das Auskristallisieren des Ammoniumnitrats, das Erschmelzen der gebildeten Kristalle und die Verbrennung der Kohlenstoffpartikel mittels Zersetzung des Ammoniumnitrats ermöglicht.
- falls θₘ höher als oder gleich θᵣ ist, Auslösen einer Einspritzung der wässrigen Lösung von Ammoniumnitrat mittels einer geeigneten Einspritzeinrichtung in die Filtervorrichtung während einer vorgegebenen Zeitdauer, damit die vollständige Verbrennung der auf der Filtereinrichtung (22) zurückgehaltenen Partikel herbeigeführt wird.

3. Verfahren nach Anspruch 1,
**dadurch gekennzeichnet,**
**daß** es ferner in folgendem besteht:
- Messen eines Drucks Pₘ im Inneren der Filtervorrichtung, wobei der Druck Pₘ den Grad der Verstopfung der Filtereinrichtung (22) durch die Partikel repräsentiert,
- Messen der Temperatur θₘ,
- Vergleichen des Drucks Pₘ mit einem Referenzdruck Pᵣ, der dem höchsten akzeptablen Verstopfungsgrad entspricht,
- falls Pₘ höher als oder gleich dem Druck Pᵣ ist, Vergleichen von θₘ mit θᵣ,
- falls θₘ höher als oder gleich θᵣ ist, Auslösen der Einspritzung der wässrigen Lösung von Ammoniumnitrat.

4. Verfahren nach einem der Ansprüche 2 oder 3,
**dadurch gekennzeichnet,**
**daß** es einen vorausgehenden Schritt umfaßt, der darin besteht, eine Einspritzung von Ammoniumnitrat in die Filtervorrichtung auszulösen, wenn die Temperatur θₘ niedriger als oder gleich θᵣ ist, so daß das in wässriger Form vorliegende Ammoniumnitrat die auf der Filtereinrichtung abgelagerten Partikel auf homogene Weise imprägniert.

5. Verfahren nach Anspruch 4,
**dadurch gekennzeichnet,**
**daß** die Einspritzung von Ammoniumnitrat ausgelöst wird, wenn Pₘ höher als oder gleich dem Druck Pᵣ ist.

6. Verfahren nach Anspruch 1,
**dadurch gekennzeichnet,**
**daß** es darin besteht, eine Vorrichtung zum Regenerieren von Filtereinrichtungen *ex situ* anzuwenden, und die folgenden Schritte umfaßt:
- Verbinden der Filtereinrichtung (22) mit einer Vorrichtung zum Regenerieren solcher Einrichtungen,
- Einspritzen einer wässrigen Lösung von Ammoniumnitrat in die Filtereinrichtung (22) im Gegenstrom, so daß diese die auf der Filtereinrichtung (22) zurückgehaltenen Partikel imprägniert, und
- Erzeugen eines Heißluft-Gegenstroms in der Filtereinrichtung (22), so daß die Temperatur im Inneren der Filtereinrichtung auf eine Temperatur gebracht wird, die mindestens gleich der Zersetzungstemperatur von Ammoniumnitrat ist, um die Verbrennung der auf der Filtereinrichtung zurückgehaltenen Partikel und ihre Ablösung einzuleiten.

7. Verfahren nach Anspruch 6,
**dadurch gekennzeichnet,**
**daß** es einen zusätzlichen Schritt aufweist, der darin besteht, eine oder mehrere aufeinander folgende Einspritzungen der wässrigen Lösung von Ammoniumnitrat im Gegenstrom in die Filtereinrichtung (22) vorzunehmen, die auf einer Temperatur gehalten wird, die zumindest gleich der Zersetzungstemperatur von Ammoniumnitrat ist.

8. Verfahren nach einem der Ansprüche 1 bis 7,
**dadurch gekennzeichnet,**
**daß** die wässrige Lösung von Ammoniumnitrat eine Konzentration von Ammoniumnitrat aufweist, die geringer als 128 g/100 ml ist und bevorzugt zwischen 10g und 100 g/100 ml liegt.

9. Verfahren nach Anspruch 8,
**dadurch gekennzeichnet,**
**daß** die wässrige Lösung von Ammoniumnitrat auch lösliche Salze von Alkalimetallen, Erdalkalimetallen, Metallen in Form von Nitraten, Acetaten oder anderen Anionen mit Konzentrationen von weniger als 10 g/Liter umfaßt.

10. Filtervorrichtung, welche die Anwendung des Regenerationsverfahrens nach einem der Ansprüche 1 bis 5 ermöglicht,
**dadurch gekennzeichnet,**
**daß** sie im wesentlichen eine Einrichtung (22) zum Filtern der Abgase, die in einer Reaktionskammer (18) im Strömungsverlauf der von einem Motor (10) erzeugten Abgase enthalten ist, und eine mit der Reaktionskammer (18) verbundene Einrichtung zum Einspritzen der Lösung von Ammoniumnitrat aufweist.

11. Vorrichtung nach Anspruch 10,
**dadurch gekennzeichnet,**
**daß** sie ferner eine elektronische Vorrichtung (28) aufweist, welche die Einrichtung zum Einspritzen der Lösung von Ammoniumnitrat steuert.

12. Vorrichtung nach Anspruch 10 oder 11,
**dadurch gekennzeichnet,**
**daß** sie ferner mindestens einen im Inneren der Reaktionskammer (18) angeordneten Temperaturfühler (24) aufweist, der geeignet ist, die Temperatur θₘ in ihrem Inneren zu messen, und der mit der elektronischen Steuervorrichtung (28) verbunden ist.

13. Vorrichtung nach einem der Ansprüche 10 bis 12,
**dadurch gekennzeichnet,**
**daß** sie ferner mindestens einen im Inneren der Kammer (18) angeordneten Druckfühler (26) aufweist, der geeignet ist, den Druck Pₘ in ihrem Inneren zu messen, und der mit der elektronischen Steuervorrichtung (28) verbunden ist.

14. Vorrichtung nach einem der Ansprüche 10 bis 13,
**dadurch gekennzeichnet,**
**daß** die Einrichtung zum Einspritzen der Lösung von Ammoniumnitrat im wesentlichen einen Vorratsbehälter (40) für die Lösung aufweist, der mit einer Düse (38) zum Einspritzen der Lösung ins Innere der Reaktionskammer (18) auf der Höhe der Filtereinrichtung (22) verbunden ist.

15. Filtervorrichtung nach Anspruch 14,
**dadurch gekennzeichnet,**
**daß** die Einspritzdüse (38) einerseits über eine erste Leitung (36), welche den Vorratsbehälter (40) mit der Düse (38) verbindet, mit Ammoniumnitratlösung und andererseits über eine zweite Leitung (34), welche die Düse (38) mit dem Motor (10) verbindet, mit Druckluft versorgt wird.

16. Vorrichtung nach einem der Ansprüche 14 oder 15,
**dadurch gekennzeichnet,**
**daß** die Leitungen (36, 34), welche die Einspritzdüse (38) mit dem Vorratsbehälter (40) für die Ammoniumnitratlösung bzw. mit dem Motor (10) verbinden, jeweils mit einem Elektroventil (32, 30) ausgerüstet sind, das von der elektronischen Steuervorrichtung (28) gesteuert wird.

17. Vorrichtung nach einem der Ansprüche 10 bis 16,
**dadurch gekennzeichnet,**
**daß** sie ferner eine Katalysatoreinrichtung (20) für die Verbrennung der auf der Filtereinrichtung zurückgehaltenen Partikel aufweist.

18. Vorrichtung nach Anspruch 17,
**dadurch gekennzeichnet,**
**daß** die Katalysatoreinrichtung (20) aus einem Träger besteht, auf dem ein Oxidationskatalysator fixiert ist.

19. Vorrichtung nach einem der Ansprüche 10 bis 18,
**dadurch gekennzeichnet, daß**
die Filtereinrichtung (22) aus mindestens einer Anordnung mit mindestens einer Filtereinheit gebildet ist.
